# DEMANDE DE BREVET EUROPEEN

(11) **EP 4 474 265 A1**
(43) Date de publication de la demande: **11.12.2024**
(21) Numéro de dépôt: 23178162.6
(22) Date de dépôt: 08.06.2023
(51) Int. Cl.: B63C 11/16, B63C 11/26, B63C 11/12

(54) **MASQUE DE PLONGEE COMMUNICANT**

(71) Demandeur: Thome, Jean-Philippe, 63000 Clermont-Ferrand (FR); Pascal, Sébastien, 30210 Castillon du Gard (FR); Morice, Sophie, 06160 Antibes Juan Les Pins (FR)
(72) Inventeur: THOME, Jean-Philippe, 63000 CLERMONT-FERRAND (FR)
(74) Mandataire: Tranvouez, Edern Morgan

(57) **Abrégé**

L'invention concerne un masque de plongée communicant, ledit masque de plongée comprend un corps comportant un cadre (20) entourant au moins une partie du visage d'un utilisateur ; une vitre (10 entourée par le cadre (20) ; remarquable en ce que ledit masque de plongée comporte :
- un transducteur électromagnétique (23) agencé en contact de la vitre pour la faire vibrer ; et
-un microphone (22) agencé dans le masque et
- une unité de commande (25) configurée pour commander la vibration du transducteur électromagnétique (23) à partir d'un signal transmis par le microphone (22).

## Description

### Domaine technique de l'invention

La présente invention concerne un masque de plongée communicant. Elle s'applique, en particulier, dans le domaine aquatique.

### Technique antérieure

Les masques de plongée sont des équipements essentiels pour les plongeurs en leur permettant de voir sous l'eau et d'admirer la beauté des fonds marins. Les masques de plongée sont conçus pour créer une poche d'air autour des yeux et du nez du plongeur, ce qui permet une vision claire et sans distorsion. Ils peuvent également aider à protéger les yeux des irritants tels que le sel de mer et le chlore de l'eau de piscine. Avec une grande variété de modèles disponibles, les masques de plongée sont adaptés à différents types de plongées, allant de la plongée en apnée à la plongée sous-marine en scaphandre.

Certains documents de l'art antérieur proposent également des dispositifs de masque de plongée. On connaît par exemple le document de publication FR3064594, qui propose un masque de plongée ayant un dispositif de verrouillage pour fixer le tuba.

Cependant, cette invention peut présenter des inconvénients et ne permet pas de faciliter les échanges vocaux lorsque l'on parle sous l'eau.

### Présentation de l'invention

La présente invention vise à remédier à ces inconvénients avec une approche totalement novatrice.

Plus précisément, l'invention a pour objectif de fournir un masque de plongée communicant.

En particulier, un objectif de l'invention est de fournir une telle technique permettant de s'affranchir de tout autre système de réglage complexe.

Ces objectifs, ainsi que d'autres qui apparaîtront par la suite, sont atteints, selon un premier aspect, à l'aide d'un masque de plongée, ledit masque de plongée comprend un corps comportant un cadre entourant au moins une partie du visage d'un utilisateur ; une vitre 10 entourée par le cadre ; remarquable en ce que ledit masque de plongée comporte :
- un transducteur électromagnétique agencé en contact de la vitre 10 pour la faire vibrer ; et
- un microphone agencé dans le maque et
- une unité de commande configurée pour commander la vibration du transducteur électromagnétique 23 à partir d'un signal transmis par le microphone 22.

Grâce à ces dispositions, le résultat a pour effet de faire vibrer la paroi du masque ou vitre 10 qui se comporte ainsi comme une membrane de haut-parleur rayonnant le son dans l'eau.

Selon un exemple, le transducteur électromagnétique 23 est conforme à la demande WO 2022/008685 A1.

L'invention est avantageusement mise en oeuvre selon les modes de réalisation et les variantes exposées ci-après, lesquelles sont à considérer individuellement ou selon toute combinaison techniquement opérante.

Dans un mode de réalisation, le masque de plongée comporte un tuba, une jupe souple fixée au cadre, la jupe comportant une cloison séparant une première chambre pour la vision d'une deuxième chambre pour la respiration, la cloison étant agencée pour être en appui au-dessus d'un nez d'un utilisateur du masque de plongée de manière qu'une bouche et un nez de l'utilisateur soient logés dans la deuxième chambre, et que des yeux de l'utilisateur soient logés dans la première chambre, , le masque de plongée comprenant en outre préférentiellement un tuba (21) en communication fluidique avec la première chambre.

Dans un mode de réalisation, ledit microphone 22 est logé dans la deuxième chambre préférentiellement à proximité de la bouche de l'utilisateur.

Dans un mode de réalisation, au moins l'un parmi l'unité de commande, le transducteur électromagnétique 23 et le microphone 22 est étanche, chacun de l'unité de commande, du transducteur électromagnétique 23 et du microphone 22 étant préférentiellement étanche.

Le transducteur électromagnétique 23 est préférentiellement collé à la vitre par exemple à partir d'une colle cyanoacrylate ou à partir d'une colle polyépoxydes (ou polymères époxyde).

Dans un mode de réalisation, le transducteur électromagnétique 23 et le microphone 22 sont reliés à l'unité de commande par un câble respectif, chacun des câbles étant préférentiellement au moins en partie logé dans le cadre.

Dans un mode de réalisation, l'unité de commande comprend une source d'alimentation électrique préférentiellement rechargeable.

Dans un mode de réalisation, ladite source de lumière étant préférentiellement alimentée par l'unité de commande.

Dans un mode de réalisation, l'unité de commande comprend un module de traitement du signal pour traiter le signal fourni par le microphone 22, ledit module de traitement étant préférentiellement adapté pour appliquer un filtrage audit signal, tel qu'un filtrage bande, une égalisation et/ou un anti-retour.

Dans un mode de réalisation, le masque de plongée comprend en outre un support accessoire apte à recevoir un accessoire, tel qu'une caméra préférentiellement du type étanche ou une source de lumière complémentaire.

Dans un mode de réalisation, le tuba comporte une soupape, la soupape comportant :
- un orifice de soupape destiné à permettre une circulation fluidique, notamment d'air, entre l'extérieur du tuba et l'intérieur du tuba, et
- un élément obturateur de soupape pouvant se déplacer entre une position ouverte dans laquelle l'orifice de soupape est ouvert et une position fermée dans laquelle l'orifice de soupape est fermé par l'élément obturateur de soupape,
dans lequel le tuba comprend préférentiellement un canal d'admission d'air inspiré et au moins un premier canal d'échappement d'air expiré, ledit tuba étant le prolongement d'une partie supérieure du cadre, le canal d'admission d'air inspiré débouchant dans la chambre supérieure tandis que le premier canal d'échappement d'air expiré communique avec la chambre inférieure, et dans lequel le premier conduit du cadre présente une extrémité supérieure débouchant dans le canal d'échappement d'air expiré.

### Brève description des figures

D'autres avantages, buts et caractéristiques de la présente invention ressortent de la description qui suit faite, dans un but explicatif et nullement limitatif, en regard des dessins annexés, dans lesquels :
[Fig 1.A] représente un masque de plongée selon l'invention selon une vue de face.
[Fig 1.B] représente le masque de plongée de la figure 1A selon une vue de profile.

### Description des modes de réalisation

Les figures 1A et 1B montrent un masque de plongée en vue de profil.

Un masque de plongée est un équipement de protection essentiel pour les plongeurs. Il s'agit d'un dispositif qui permet de voir clairement sous l'eau en créant une poche d'air devant les yeux du plongeur.

Le masque de plongée comprend un corps, un tuba 21, et une jupe souple.

En variante, le masque de plongée peut être dénué de tuba notamment lorsqu'il est dédié à la plongée professionnelle et/ou de grande profondeur.

Selon un exemple, ledit corps comporte un cadre 20 entourant au moins une partie du visage d'un utilisateur, et une vitre 10 qui est entourée par ledit cadre 20.

Une vitre 10 est un équipement de protection qui couvre le visage, en particulier les yeux, le nez et la bouche, dans le présent exemple de réalisation les yeux, pour protéger contre l'entrée d'eau, les éclaboussures, les projections de particules ou les rayonnements lumineux.

Ladite jupe souple comporte une cloison.

Selon un exemple, la cloison délimite deux chambres, une première chambre pour la vision, et une deuxième chambre pour la respiration de l'utilisateur.

Le tuba 21 du masque de plongée comporte une soupape, un canal d'admission d'air, et au moins un premier canal d'échappement d'air expiré.

Le canal d'amission d'air débouche dans la deuxième chambre, et le premier canal d'échappement d'air expiré communique avec la deuxième chambre.

L'utilisation du canal d'admission d'air permet à l'air de circuler de la bouche de l'utilisateur jusqu'à l'embouchure du tuba 21.

Selon un exemple de réalisation, le conduit du cadre 20 possède une extrémité supérieure qui débouche dans le canal d'échappement d'air expiré.

Une soupape est un dispositif mécanique qui sert à contrôler la circulation des fluides, tels que l'eau, l'air, le gaz, les vapeurs, etc. Elle est généralement utilisée pour réguler la pression, le débit ou la direction du flux de fluide dans un système.

La soupape comporte un orifice, et un élément obturateur.

L'élément obturateur est un élément qui sert à contrôler le débit de fluide dans une canalisation. Il peut être actionné manuellement ou automatiquement et peut prendre différentes formes selon le type de soupape.

Selon un exemple, l'élément obturateur se déplace soit en position ouverte, ou soit en position fermée.

Selon un exemple, la soupape permet d'évacuer l'eau qui peut s'infiltrer dans le masque de plongée.

Selon une variante, le masque de plongée comporte les éléments suivants : un transducteur électromagnétique 23, un microphone 22, et une unité de commande 25.

Un transducteur électromagnétique 23 est un dispositif qui convertit une forme d'énergie électrique en une forme d'énergie électromagnétique et inversement.

Selon un exemple, le transducteur électromagnétique 23 est agencé en contact de la vitre.

Le résultat a pour effet de faire vibrer la paroi du masque ou vitre 10 qui se comporte ainsi comme une membrane de haut-parleur rayonnant le son dans l'eau.

Selon un exemple, le transducteur électromagnétique 23 est de forme cylindrique.

Un microphone 22 est un appareil qui convertit les ondes sonores en signaux électriques.

Le microphone 22 est logé dans la deuxième chambre.

Selon un exemple, le transducteur électromagnétique 23 et le microphone 22 sont étanches. Cela permet d'éviter un éventuel dysfonctionnement dans le masque de plongée.

Une unité de commande 25 est un composant électronique qui gère le fonctionnement d'un dispositif.

L'unité de commande 25 est positionnée sur la paroi extérieure du masque de plongée.

Selon une variante, le microphone 22 transmet un signal à l'unité de commande 25 pour commander la vibration du transducteur électromagnétique 23.

Cette variante permet une transmission longue du signal.

Le transducteur électromagnétique 23 et le microphone 22 sont reliés à l'unité de commande 25 par câbles 24.

Selon un mode de réalisation, les câbles 24 sont logés dans le cadre 20 du masque de plongée.

L'unité de commande 25 comporte une source d'alimentation électrique, et un module de traitement

Ladite source d'alimentation est une batterie à grande autonomie.

Un module de traitement est un composant électronique qui traite des données ou des signaux en effectuant une série d'opérations ou d'algorithmes.

Le module de traitement traite le signal fournit par le microphone 22.

Selon un exemple, le module de traitement est adapté pour appliquer un filtrage bande, une égalisation, et/ou un anti-retour.

Le filtrage est une technique de traitement de signal qui consiste à modifier ou à supprimer certaines fréquences ou composantes d'un signal pour en extraire ou en éliminer certaines informations.

L'application d'un filtrage permet d'éviter l'effet Larsen.

L'effet Larsen, également connu sous le nom de boucle de rétroaction acoustique, est un phénomène acoustique qui se produit lorsqu'un microphone 22 et un haut-parleur sont placés trop près l'un de l'autre et que le son émis par le haut-parleur est capté par le microphone 22, amplifié et renvoyé au haut-parleur. Ce processus de rétroaction peut entraîner une augmentation progressive du volume sonore jusqu'à ce que le système devienne instable et produise un bruit de rétroaction aigu et désagréable.

Selon une variante, le masque de plongée comporte une source lumineuse 26.

La source lumineuse 26 est alimentée par l'unité de commande 25.

Selon un mode de réalisation, la source lumineuse 26 est une diode électroluminescente.

Une diode électroluminescente est un composant électronique qui émet de la lumière lorsqu'il est parcouru par un courant électrique.

Selon un mode de réalisation, le masque de plongée comporte un support d'accessoire.

Le support d'accessoire est apte à recevoir ; une caméra étanche ou une source de lumière complémentaire.

La batterie permet d'alimenter également l'éventuel accessoire complémentaire.

Selon un exemple de réalisation, le masque de plongée comporte une lanière positionnée derrière le cadre 20.

La lanière permet de bloquer la tête de l'utilisateur avec le masque de plongée et évite les éventuelles accumulations d'eau dans le masque.

Selon une variante non illustrée un microphone secondaire est positionné au niveau du tuba relié à l'unité commande afin de permettre une capture du son de la surface lorsque le masque est partiellement immergé avec le tuba est émerger pour permettre une respiration de l'usager. Ainsi, le son capturer par le microphone secondaire peut être retransmis à l'usager par l'intermédiaire su transducteur électromagnétique. De cette manière, l'usager à accès aux sons émis à l'air libre alors qu'il a la tête sous l'eau.

Selon une autre variante non illustrée, avantageusement complémentaire à la variante ci-dessus, le masque de plongée peut comprendre un haut-parleur positionné au niveau du tuba relié à l'unité commande 25 afin de permettre de retransmettre le signal du microphone par ledit haut-parleur.

Ainsi, selon une combinaison de ces deux variantes, le tuba comporte un microphone secondaire et un haut-parleur relié à l'unité de commande et autorise une communication avec un sujet se trouvant à l'air libre alors que l'usager présente sa tête sous l'eau. Selon cette possibilité, les sons émis à l'air libre, tel que la voix du sujet, son capturer par le microphone secondaire et retransmis à l'usager par le transducteur électromagnétique 23 et la vibration de la vibre 10 qu'il provoque. Les paroles de l'usager sont capturées par le microphone et retransmises par le haut-parleur à l'air libre.

Selon un exemple de réalisation non illustré, basé sur le même principe que les deux variantes ci-dessus, le masque de plongée 1 comporte une plateforme flottante comprenant un microphone secondaire et/ou un système de haut-parleur pour permettre une communication avec l'extérieur lorsque l'usager à sa tête sous l'eau.

Cette plateforme flottante est reliée à l'unité de commande par un fil passant, par exemple, dans le tuba.

Selon cet exemple de réalisation, la plateforme flottante peut comprendre une surface support équipée d'un transducteur électromagnétique du même type que le transducteur électromagnétique agencé en contact de la vitre 10.

### LISTE DES SIGNES DE RÉFÉRENCE

**[Table 1]**

| Références | Désignations |
|---|---|
| 1 | masque de plongée |
| 10 | vitre |
| 20 | cadre |
| 21 | tuba |
| 22 | microphone |
| 23 | transducteur électromagnétique |
| 24 | câble |
| 25 | unité de commande |
| 26 | source lumineuse |

## Revendications

1. Masque de plongée (1), ledit masque de plongée comprend un corps comportant un cadre (20) entourant au moins une partie du visage d'un utilisateur ; une vitre (10) entourée par le cadre (20) ; **caractérisé en ce que** ledit masque de plongée comporte :
- un transducteur électromagnétique (23) agencé en contact de la vitre (10) pour la faire vibrer ; et
- un microphone (22) agencé dans le masque et
- une unité de commande (25) configurée pour commander la vibration du transducteur électromagnétique (23) à partir d'un signal transmis par le microphone (22).

2. Masque de plongée (1) selon la revendication 1, dans lequel le masque de plongée comporte une jupe souple fixée au cadre (20), la jupe comportant une cloison séparant une première chambre pour la vision et une deuxième chambre pour la respiration, la cloison étant agencée pour être en appui au-dessus d'un nez d'un utilisateur du masque de plongée de manière que une bouche et un nez de l'utilisateur soient logés dans la deuxième chambre, et que des yeux de l'utilisateur soient logés dans la deuxième chambre, le masque de plongée comprenant en outre préférentiellement un tuba (21) en communication fluidique avec la première chambre.

3. Masque de plongée (1) selon la revendication 2, dans lequel ledit microphone (22) est logé dans la deuxième chambre préférentiellement à proximité de la bouche de l'utilisateur.

4. Masque de plongée selon l'une quelconque des revendications 1 à 3, dans lequel au moins l'un parmi l'unité de commande (25), le transducteur (23) électromagnétique et le microphone (22) est étanche, chacun de l'unité de commande (25), du transducteur électromagnétique (23) et du microphone (22) étant préférentiellement étanche.

5. Masque de plongée (1) selon l'une quelconque des revendications 1 à 4, dans lequel le transducteur électromagnétique (23) et le microphone (22) sont reliés à l'unité de commande (25) par un câble (24) respectif, chacun des câbles (24) étant préférentiellement au moins en partie logé dans le cadre (20).

6. Masque de plongée (1) selon l'une quelconques des revendications 1 à 5, dans lequel l'unité de commande (25) comprend une source d'alimentation électrique préférentiellement rechargeable.

7. Masque de plongée (1) selon l'une quelconque des revendications 1 à 6 comprenant une source de lumière, ladite source de lumière étant préférentiellement alimentée par l'unité de commande (25).

8. Masque de plongée (1) selon l'une quelconque des revendications 1 à 7, dans lequel l'unité de commande (25) comprend un module de traitement du signal pour traiter le signal fourni par le microphone (22), ledit module de traitement étant préférentiellement adapté pour appliquer un filtrage audit signal, tel qu'un filtrage bande, une égalisation et/ou un anti-retour.

9. Masque de plongée (1) selon l'une quelconque des revendication 1 à 8 comprenant en outre un support accessoire apte à recevoir un accessoire, tel qu'une caméra préférentiellement du type étanche ou une source de lumière complémentaire.

10. Masque de plongée (1) selon la revendication 2 seule ou en combinaison avec l'une quelconque des revendications 3 à 8, dans lequel le tuba (21) comporte une soupape, la soupape comportant :
- un orifice de soupape destiné à permettre une circulation fluidique, notamment d'air, entre l'extérieur du tuba (21) et l'intérieur du tuba (21), et
- un élément obturateur de soupape pouvant se déplacer entre une position ouverte dans laquelle l'orifice de soupape est ouvert et une position fermée dans laquelle l'orifice de soupape est fermé par l'élément obturateur de soupape,
dans lequel le tuba (21) comprend préférentiellement un canal d'admission d'air inspiré et au moins un premier canal d'échappement d'air expiré, ledit tuba (21) étant le prolongement d'une partie supérieure du cadre (20), le canal d'admission d'air inspiré débouchant dans la chambre supérieure tandis que le premier canal d'échappement d'air expiré communique avec la chambre inférieure, et dans lequel le premier conduit du cadre (20) présente une extrémité supérieure débouchant dans le canal d'échappement d'air expiré.
